# EUROPÄISCHE PATENTSCHRIFT

(11) **EP 0 078 023 B1**
(45) Veröffentlichungstag und Bekanntmachung des Hinweises auf die Patenterteilung: **20.03.1985**
(21) Anmeldenummer: 82109718.5
(22) Anmeldetag: 21.10.1982
(51) Int. Cl.: C13K 1/02

(54) **Verfahren zum Aufschluss von zellulosehaltigem Material mit gasförmigem Fluorwasserstoff**
Process for treating cellulosic materials with gaseous hydrofluoric acid
Procédé pour traiter des matières cellulosiques avec de l'acide fluorhydrique gazeux

(30) Priorität: 24.10.1981 DE 3142215
(43) Veröffentlichungstag der Anmeldung: 04.05.1983
(73) Patentinhaber: HOECHST AKTIENGESELLSCHAFT, 65926 Frankfurt am Main (DE)
(72) Erfinder: Erckel, Rüdiger, Dr., D-6239 Eppstein/Taunus (DE); Franz, Raimund, Dr., D-6233 Kelkheim (Taunus) (DE); Woernle, Rolf, Dr., D-6232 Bad Soden am Taunus (DE); Riehm, Theodor, Dr., D-6900 Heidelberg (DE)

## Beschreibung

Es ist bekannt, dass man zellulosehaltiges Material, z.B. Holz oder Abfälle von Einjahrespflanzen, mit Mineralsäuren chemisch aufschliessen kann. Hierbei wird die enthaltene Zellulose, die ein makromolekularer Stoff ist, unter Spaltung von glykosidischen Bindungen in wasserlösliche, kleinere Moleküle bis hinunter zu den Monomereinheiten, den Glucosemolekülen, zerlegt. Die so gewonnenen Zucker können u.a. zu Alkohol vergoren oder als Fermentationsrohstoff zur Produktion von Proteinen verwendet werden. Hierin liegt die technische Bedeutung der Holzverzuckerung. Als für diesen Zweck geeignete Mineralsäuren sind verdünnte Schwefelsäure (Scholler-Verfahren) und konzentrierte Salzsäure (Bergius-Verfahren) bereits vor Jahrzehnten grosstechnisch eingesetzt worden; siehe hierzu z.B. _{"}Ullmanns Encyklopädie der technischen Chemie", 3. Aufl. München-Berlin, 1957, Bd. 8, S. 591 ff.

Es ist des weiteren bekannt, dass man zur Holzverzuckerung auch Fluorwasserstoff verwenden kann. Die Lage seines Siedepunktes (19,7 °C) erlaubt es, ihn ohne Wasser als Lösungsmittel mit dem aufzuschliessenden Substrat in Kontakt zu bringen und ihn nach vollzogenem Aufschluss mit vergleichsweise geringem Aufwand wiederzugewinnen. Als Aufschluss-Substrat eignet sich hierbei nicht nur natives Material; vielmehr wurde auch schon vorgeschlagen, stattdessen Altpapier oder Lignozellulose, den Rückstand einer Vorhydrolyse, zu verwenden, der nur noch sehr wenig Hemizlellulosen und andere Holzbegleitstoffe enthält und fast nur noch aus Zellulose und Lignin besteht. Dieser Vorhydrolyse können nicht nur Holz, sondern auch Papier oder Rückstände von Einjahrespflanzen aller Art wie Stroh oder Bagasse unterworfen werden. Sie besteht gemäss dem Stand der Technik aus einer Einwirkung von Wasser oder verdünnter Mineralsäure (ca. 0,5%ig) bei 130 bis 150°C (vgl. z.B. Handbuch _{"}Die Hefen", Bd. 11, Nürnberg, 1962, S. 114 ff.) oder von gesättigtem Wasserdampf bei 160 bis 230 °C (vgl. US-PS Nr. 4160695).

Zur Umsetzung von Fluorwasserstoff mit zellulosehaltigem Material sind drei technische Verfahrensprinzipien literaturbekannt:
- die Umsetzung mit gasförmigem Fluorwasserstoff, unter Atmosphärendruck,
- die Extraktion mit flüssigem Fluorwasserstoff, und schliesslich
- die Umsetzung mit gasförmigem Fluorwasserstoff im Vakuum.

In der DE-C Nr. 585318 wird ein Verfahren und eine Vorrichtung zur Behandlung von Holz mit gasförmigem Fluorwasserstoff beschrieben, bei dem in einer ersten Zone eines Reaktionsrohres mit Förderschnecke Fluorwasserstoffgas, das mit einem Inertgas verdünnt sein kann, mit Holz dadurch zur Umsetzung gebracht wird, dass diese Zone von aussen unter den Siedepunkt des Fluorwasserstoffs gekühlt wird. Nach dem Aufschluss, der sich gegebenenfalls in einer Zwischenzone vollzieht, wird nach diesem Verfahren der Fluorwasserstoff durch äussere Erwärmung und/oder Ausblasen mit einem Inertgasstrom ausgetrieben, um in der erwähnten Kühlzone wieder mit frischem Holz in Berührung gebracht zu werden.

In der Praxis gestaltet sich die Durchführung dieses Verfahrens jedoch schwierig. Beim Kondensieren des Fluorwasserstoffes auf dem Substrat verteilt sich dieser nur ungleichmässig, so dass es zu örtlichen Überhitzungen kommt. Dies gehtz.B. aus der DE-C Nr. 606009 hervor, in der es heisst: _{"}Es hat sich nämlich gezeigt, dass beim blossen Befeuchten der Polysaccharide, z.B. des Holzes, mit Flusssäure bzw. beim Beladen des Holzes u. dgl. mit Flusssäuredämpfen Temperatursteigerungen auftreten können, die zu einer teilweisen Zerstörung der gebildeten Umwandlungsprodukte führen. Eine Abführung dieser Wärme durch Kühlung ist aber infolge der schlechten Wärmeleitfähigkeit des zellulosehaltigen Materials schwierig." Als Abhilfe wird in dieser Patentschrift eine Extraktion mit flüssigem Fluorwasserstoff beschrieben, welche aber grosse Mengen Fluorwasserstoff erfordert und mit dem Nachteil behaftet ist, dass zur Verdampfung des Fluorwasserstoffs aus dem Extrakt und aus dem Extraktionsrückstand (Lignin) grosse Wärmemengen zu- und bei der anschliessenden Kondensation wieder abgeführt werden müssen.

Die einige Jahre später veröffentlichte AT-A Nr. 147494 setzt sich mit beiden erwähnten Verfahren auseinander. Als Abhilfe gegen den ungleichmässigen und unvollkommenen Abbau des Holzes beim Aufschluss mit hochkonzentrierter oder wasserfreier Flusssäure in flüssigem oder gasförmigem Zustand bei niederen Temperaturen sowie gegen die Nachteile des hohen Flusssäure- überschusses beim Extraktionsverfahren wird in dieser Patentschrift ein technisch aufwendiges Verfahren beschrieben, bei dem das Holz vor der Einwirkung des Fluorwasserstoffes möglichst weitgehend evakuiert wird, und auch die Rückgewinnung des Fluorwasserstoffes sich im Vakuum vollzieht. Das Verfahren ist auch in der Zeitschrift _{"}Holz Roh- und Werkstoff", 1 (1938), 342-344 beschrieben. Der hohe technische Aufwand bei diesem Verfahren ist nicht nur durch die Vakuumtechnik an sich bedingt, sondern auch durch den Umstand, dass der Siedepunkt von Fluorwasserstoff bereits bei 150 mbar den Wert von -20 °C unterschreitet; dies bedeutet, dass ohne Zuhilfenahme aufwendiger Kühlmittel bzw. -aggregate keine Kondensation mehr möglich ist.

Der literaturbekannte Stand der Technik des Holzaufschlusses mit Fluorwasserstoff wird durch die beschriebenen drei Verfahren bzw. Vorrichtungen gekennzeichnet. Keine dieser Methoden bzw. Vorrichtungen vereinigt demnach niedrigen Aufwand und gutes Aufschlussergebnis in technisch befriedigender Weise. Die an sich ökonomische Art der Umsetzung von zellulosehaltigem Material mit einem Fluorwasserstoff/Inertgas-Gemisch, das aus der Fluorwasserstoffdesorption stammt, gemäss der oben bereits erwähnten DE-C Nr. 585318, wird nach der später veröffentlichten DE-C Nr. 606009 offenbar durch die Notwendigkeit beeinträchtigt, bei der Absorption unter den Siedepunkt des Fluorwasserstoffes zu kühlen.

Überraschenderweise wurde nun gefunden, dass man gasförmigen Fluorwasserstoff im Gemisch mit einem inerten Trägergas unter Erzeugung einer für gute Ausbeuten erforderlichen Beladung des Substrates nahezu verlustfrei im Kreis führen kann, ohne dass die technisch stark nachteilige Kühlung unter den Siedepunkt des Fluorwasserstoffes dabei notwendig wird. Dies gelingt durch Teilung des Desorptionvorganges in mehrere Stufen, in denen die Desorption im Gleichstrom oder Gegenstrom von HF-Gasgemischen und Reaktionsgut (Substrat) erfolgt. Entsprechend der unterschiedlichen HF-Beladung des Substrates beim Eintritt in die einzelnen Desorptionsstufen werden HF-Gasgemische unterschiedlicher H F-Konzentrationen gebildet, die an verschiedenen Stellen der Sorptionsstufe derart auf das Substrat einwirken, dass HF-arme Gasgemische auf unbeladenes oder wenig mit HF beladenes Material, Gasgemische mit höheren HF-Konzentrationen auf bereits stärker beladenes Material einwirken.

Diese Massnahme war nicht naheliegend. Angaben in der Literatur lassen vielmehr den Schluss zu, dass eine ausreichende Beladung von Holzmaterial auch mit unverdünntem Fluorwasserstoff oberhalb seines Siedepunktes nicht möglich ist. In einer Arbeit von Fredenhagen und Cadenbach, _{"}Angew. Chem.", 46 (1933), 113/7 heisst es (S. 115 rechts unten bis S. 116 links oben): _{"}Wenn man gasförmigen HF bei Zimmertemperatur auf Holz einwirken lässt, so wird HF absorbiert und infolge dessen steigt die Temperatur. Dies bewirkt aber, dass keine weiteren HF-Mengen absorbiert werden, so dass die Reaktion zum Stillstand kommt und keine weitere Temperaturerhöhung eintritt." Um so überraschender war nun der Befund, dass die Fluorwasserstoffsorption von der Wärmetönung der Reaktion, die sich nur bis zu relativ niedrigen Beladungen bemerkbar macht, weitgehend unabhängig ist, vielmehr bei gegebener Temperatur nur von der HF-Konzentration im einwirkenden Gasgemisch abhängt. d.h. also auch bei Temperaturen oberhalb des Siedepunktes von Fluorwasserstoff bis zu den für gute Ausbeuten erforderlichen Beladungshöhen durch stufenweise Erzeugung und Verwendung von Strömen unterschiedlicher HF-Konzentration geführt werden kann.

Erfindungsgegenstand ist somit ein kontinuierliches Verfahren zum Aufschluss von zellulosehaltigem Substrat mit gasförmigem Fluorwasserstoff durch Sorption des HF und anschliessende Desorption, das dadurch gekennzeichnet ist, dass die Sorption des H F durch das Substrat bei einer Temperatur oberhalb seines Siedepunktes in einer Sorptionsstufe erfolgt, und dass danach das Substrat durch Erwärmen in n Desorptionsstufen von dem sorbierten H befreit wird, wobei n eine ganze Zahl und wobei die genannten Stufen in jeweils gasdicht voneinander getrennten Reaktoren ablaufen, und wobei das Substrat durch eine gasdichte Schleuse in den Sorptionsreaktor eingebracht wird, diesen durchläuft und dann nacheinander durch gasdichte Schleusen in den ersten, zweiten,..., n-ten Desorptionsreaktor gelangt und aus dem letzten (n-ten) Desorptionsreaktor ausgetragen wird, und wobei die Desorption jeweils durch Einwirken eines von n erhitzten Gasströmen im Gegenstrom zum oder, vorzugsweise, Gleichstrom mit dem Substrat unter Anreicherung des jeweiligen Gasstroms mit dem bei der Desorption freiwerdenden HF erfolgt, und wobei die n HF-angereicherten Gasströme, die neben dem H ein inertes Trägergas enthalten, im Gegenstrom zum Substrat im Sorptionsreaktor auf dieses derart einwirken, dass Gasströme niedriger HF-Konzentration auf unbeladenes oder noch wenig mit HF beladenes Substrat und Gasströme hoher HF-Konzentration auf stärker mit HF beladenes Substrat einwirken, und wobei der aus den einzelnen Gasströmen entstandene Gesamtgasstrom nach erfolgter Sorption den Sorptionsreaktor, weitgehend an HF verarmt, verlässt und entweder nach Aufteilung in Einzelgasströme im Kreislauf den Desorptionsstufen zugeführt wird oder zunächst die letzte Desorptionsstufe durchläuft und danach aufgeteilt und den anderen Desorptionsstufen und dem Sorptionsreaktor zugeführt wird.

n ist eine ganze Zahl, vorzugsweise von 2 bis 6, insbesondere von 2 bis 4.

Die durch gasdichte Schleusen voneinander getrennten Reaktoren können gleichen oder verschiedenen Typs sein: beispielsweise eignen sich Rührgefässe, Drehrohre, Flugtrockner, Rutschbetten, Schneckenförderer, vertikale Gegenstrom-oder Fliessbettreaktoren. Sie können gegebenenfalls mit einer Heiz- oder Kühlvorrichtung versehen sein.

AIs zellulosehaltiges Material eingesetzt werden können Holz oder Abfälle von Einjahrespflanzen (z.B. Stroh oder Bagasse) oder, vorzugsweise, ein Vorhydrolysat von Holz oder Abfällen von Einjahrespflanzen oder, ebenfalls vorzugsweise, Altpapier.

Bekanntlich ist zum Aufschluss der Zellulosen, der ja eine hydrolytische Spaltung darstellt, die Anwesenheit einer bestimmten Menge von Wasser erforderlich. Dieses Wasser kann entweder dadurch eingebracht werden, dass es im Substrat als Restfeuchte von 0,5 bis 20, vorzugsweise 1 bis 10, insbesondere 3 bis 7, Gew.-% vorhanden ist, oder dass es im HF/Inertgas-Gemisch enthalten ist, oder in beiden.

Der Transport des Reaktionsgutes (Substrats), des zellulosehaltigen Materials, von einem Reaktor zum anderen erfolgt beispielsweise durch freien Fall, über Zellenradschleusen und/oder durch Förderschnecken.

Als inertes Trägergas eignen sich Luft, Stickstoff, Kohlendioxid oder eines der Edelgase, vorzugsweise Luft oder Stickstoff.

Die Gasführung erfolgt erfindungsgemäss so, dass die Gasaustrittsöffnung eines Sorptionsreaktors über eine Gasleitung mit zwischengeschalteter Gaspumpe (Gebläse) und n-1 Abzweigungen mit den Gaseintrittsöffnungen von n Desorptionsreaktoren, und die Gasaustrittsöffnungen dieser n Desorptionsreaktoren über Gasleitungen mit n Gaseintrittsöffnungen des Sorptionsreaktors verbunden sind. Vor den Gaseintrittsöffnungen der Desorptionsreaktoren sind noch jeweils ein Ventil und ein Wärmetauscher zwischengeschaltet.

Auch vor den Gaseintrittsöffnungen des Sorptionsreaktors können gegebenenfalls Wärmeaustauscher angeordnet sein. Sie haben gegebenenfalls die Aufgabe, jeweils das zur Sorption bestimmte Gasgemisch auf die hierfür optimale Temperatur zu bringen. Sie haben unter Umständen des weiteren die Aufgabe, bei der Desorption eventuell freigewordene Begleitstoffe des Einsatzmaterials, wie Wasser, Essigsäure, ätherische Öle, auszukondensieren, den Fluorwasserstoff hingegen gasförmig passieren zu lassen.

Der den Sorptionsreaktor verlassende, maximal 5 Gew.-% HF enthaltende, vorzugsweise fast vollständig HF-freie Gastrom wird durch die Abzweigungen in n Teilgasströme aufgeteilt, deren Grösse von der jeweiligen Einstellung der Ventile abhängt. Diese Teilgasströme werden in den Wärmetauschern auf die für die Desorption jeweils erforderliche Temperatur aufgeheizt und in den Desorptionsreaktoren im Gegenstrom zum oder, vorzugsweise, im Gleichstrom mit dem Substrat auf dieses einwirken gelassen. Dabei werden die n Teilgasströme durch die bei der Desorption abgegebene HF wieder mit H F angereichert.

Diese Anreicherung mit HF ist in den einzelnen Teilgasströmen verschieden gross. Im ersten Desorptionsreaktorwird bei der Desorption des Substrats, das hier mit maximaler HF-Beladung eingebracht wird, viel H F frei. In den folgenden Desorptionsreaktoren erfolgt die Desorption bei Substrat, das in den vorangegangenen Desorptionsstufen bereits jeweils immer weiter von HF befreit worden ist. Im letzten (n-ten) Desorptionsreaktor wird nur noch wenig HF frei, da das Substrat bereits weitgehend an H F verarmt in diesen eingebracht wird. Beim Verlassen dieses letzten Desorptionsreaktors enthält das Substrat nur noch HF-Spuren.

Die Aufteilung in n Teilgasströme kann auch so erfolgen, dass der die Gasaustrittsöffnung des Sorptionsreaktors verlassende Gasstrom zunächst vollständig durch die Pumpe dem letzten (n-ten) Desorptionsreaktor - nach Aufheizen in dem vorgeschalteten Wärmetauscher - zugeführt wird, worin er auf das bereits weitgehend an H F verarm-. te Substrat einwirkt. Erst nach Verlassen dieses letzten (n-ten) Desorptionsreaktors wird der Gasstrom aufgeteilt in einen (n-ten) Teilgasstrom, der direkt der entsprechenden Gaseintrittsöffnung des Sorptionsreaktorszugeführtwird, und in n-1 Teilgasströme, die dem vorletzten ( [n-1 ] -ten) bis ersten Desorptionsreaktor, nach Aufheizung im jeweiligen vorgeschalteten Wärmetauscher, zugeführt werden.

Die HF-Konzentration im n-ten HF-Trägergas-Strom, der den letzten (n-ten) Desorptionsreaktor verlässt, ist relativ niedrig und nimmt im vorletzten ([n-1]-ten) und den vorhergehenden immer mehr zu und ist im ersten H F-Trägergas-Strom, der den ersten Desorptionsreaktor verlässt, am höchsten (bis über 95 Gew.-%).

Die HF-Trägergas-Ströme unterschiedlicher HF-Konzentration werden durch Gasleitungen den n Gaseintrittsöffnungen des Sorptionsreaktors zugeführt, und zwar so, dass der n-te HF-Gasstrom auf nur wenig mit HF beladenes Substrat und der erste HF-Gasstrom auf das mit HF (nahezu) maximal beladene Substrat trifft. Die übrigen HF-Gasströme werden an dazwischenliegenden Gaseintrittsöffnungen des Sorptionsreaktors dem Substrat zugeführt.

Die maximale HF-Beladung des zellulosehaltigen Materials richtet sich nach dessen Art und Beschaffenheit sowie nach der Verweilzeit in der Sorptionsstufe und liegt demgemäss zwischen 10 und 120, bevorzugt zwischen 30 und 80%, bezogen auf das Gewicht des eingesetzten Materials.

Gegebenenfalls kann das mit HF beladene Substrat nach Verlassen des Sorptionsreaktors und vor Eintritt in den ersten Desorptionsreaktor noch einen Verweilreaktor durchlaufen, der gegebenenfalls eine Zerkleinerungsvorrichtung für grobstükkiges Reaktionsgut aufweist und dessen Temperatur zweckmässig in einem Bereich gehalten wird, der von den Temperaturen im letzten Teil des Sorptionsreaktors und im ersten Desorptionsreaktor eingeschlossen wird.

Die optimale Verweilzeit, d.h. die durchschnittliche Aufenthaltsdauer des Substrats in der Apparatur vom Anfang der Sorption bis zum Ende der Desorption hängt von Art und Beschaffenheit des aufzuschliessenden Materials ab und mussauf den jeweiligen Fall abgestimmt werden. Sie kann demgemäss im Bereich von etwa 30 min bis etwa 5 h liegen.

Für die Desorption wählt man Substrattemperaturen im Bereich von 40 bis 120, vorzugsweise von 50 bis 90 °C, wobei die Temperaturen für die einzelnen Stufen verschieden sein können, hingegen für die jeweils zugeordnete Sorption eine Temperatur im Bereich von 20 bis 50, vorzugsweise 30 bis 45°C.

Im Gegensatz zum normalen Gegenstromprinzip gemäss dem Stand der Technik erlaubt es die erfindungsgemässe Anordnung, die Strömungsgeschwindigkeit und Temperatur des HF/Trägergas-Gemisches an die in den einzelnen Bereichen der Sorptionsstufe und in den einzelnen Desorptionsstufen jeweils unterschiedlichen, vom HF-Beladungsgrad des Substrats abhängigen Erfordernisse anzupassen.

Die Erfindung soll anhand der Fig. 1 bis 3 näher erläutert werden.
Fig. 1 stellt das Fliessbild eines erfindungsgemässen Reaktionsablaufs in einem Sorptions- und drei Desorptionsreaktoren dar.
Fig. 2 stellt einen Ausschnitt aus dem Gesamtfliessbild von Fig. 1 dar mit einer weiteren Unterteilung eines der Gaskreisläufe mit teilweiser Rückführung.
Fig. 3 stellt das Fliessbild einer weiteren erfindungsgemässen Möglichkeit des Reaktionsablaufs in einem Sorptions- und drei Desorptionsreaktor dar.

In diesen Figuren stellen dar:
1 Sorptionsreaktor
2 Verweilreaktor
3a, b, c Desorptionsreaktoren
4, 4a Gaspumpen (Gebläse) ,
5a, b, c Wärmetauscher
6a, b, c Wärmetauscher
7a, b, c Gasleitungen von Desorptionsreaktoren 3a, b, c zum Sorptionsreaktor 1 (über die Wärmetauscher 6a, b, c)
8a Gasleitung vom Sorptionsreaktor 1 zum Desorptionsreaktor 3a über die Gaspumpe 4, das Ventil 9a und den Wärmetauscher 5a
8b, c Gasleitungen abzweigend von der Gasleitung 8a zu den Desorptionsreaktoren 3b, c über die Ventile 9b, c und die Wärmetauscher 5b, c 9a, b, c Ventile (Hähne)
10, 10a Dreiwegeventile (Dreiwegehähne)
11 Gasleitung vom Dreiwegehahn 10 zur Gasleitung 8a
11 c Gasleitung vom Dreiwegeventil 10a über das Ventil 9c und den Wärmetauscher 5c zum Desorptionsreaktor 3c
11 b Gasleitung, abzweigend von der Gasleitung 11 c über das Ventil 9b und den Wärmetauscher 5b zum Desorptionsreaktor 3b
12 a-f diese Pfeile symbolisieren den Materialfluss

Der Sorptionsreaktor 1 ist über die Gasleitung 8a, die Pumpe 4, das Ventil 9a und den Wärmetauscher 5a mit dem Desorptionsreaktor 3a, und dieser über die Gasleitung 7a und den Wärmetauscher 6a mit dem Sorptionsreaktor 1 verbunden. Ferner ist der Sorptionsreaktor 1 über die Gasleitung 8a, die Pumpe 4, die Gasleitungen 8b bzw. 8c, die Ventile 9b bzw. 9c und die Wärmetauscher 5b bzw. 5c mit den Desorptionsreaktoren 3b bzw. 3c, und diese über die Gasleitungen 7b bzw. 7c und die Wärmetauscher 6b bzw. 6c mit dem Sorptionsreaktor 1 verbunden.

Das aufzuschliessende zellulosehaltige Material (Substrat) wird in den Sorptionsreaktor 1 eingebracht. In den Figuren 1 und 3 wird dieser Vorgang durch den Pfeil 12a symbolisiert.

Durch die Gasleitungen 7a, 7b und 7c werden dem Sorptionsreaktor 1 HF/Inertgas-Gemische, deren HF-Konzentration in der Gasleitung 7a am niedrigsten und in der Gasleitung 7c am höchsten ist, zugeführt. Im Sorptionsreaktor 1 strömen diese dem Substrat entgegen und treten als fast vollständig HF-freier Gesamtgasstrom aus dem Reaktor 1 aus.

Vom Sorptionsreaktor 1 wird das mit H F beladene Substrat in den Verweilreaktor 2 transportiert (Pfeil 12b) und von dort nacheinander in den ersten, zweiten und dritten Desorptionsreaktor 3c, 3b und 3a (Pfeile 12c, 12d und 12e).

Der den Sorptionsreaktor 1 verlassende Gasstrom wird nach Passieren der Gasleitung 8a und der Pumpe 4 in drei Teilströme, entsprechend der jeweiligen Einstellung der Ventile 9a, 9b und 9c aufgeteilt. Nach Erwärmung in den Wärmetauschern 5a bzw. 5c treten diese Teilgasströme in die Desorptionsreaktoren 3a bzw. 3b bzw. 3c ein und durchströmen diese im Gegenstrom zum oder, vorzugsweise, im Gleichstrom mit dem Substrat.

Durch die Einwirkung der erwärmten Gasströme auf das H F-beladene Substrat wird H desorbiert. Im ersten Desorptionsreaktor 3c wird, da hier das Substrat mit maximaler H F- Beladung eingebracht wird, am meisten HF durch Desorption frei, im Reaktor 3b eine geringere Menge, und im letzten Desorptionsreaktor 3a, in den das Substrat bereits grösstenteils von HF befreit eintritt, wird die geringste H F-Menge frei. Enstprechend sind die HF-Konzentrationen im den die Desorptionsreaktoren verlassenden Gasströmen beim Reaktor 3c am höchsten und beim Reaktor 3a am geringsten. Der H F- Basstrom, der aus dem Reaktor 3b austritt, hat eine dazwischenliegende mittlere HF-Konzentration.

Die HF-Gasströme unterschiedlicher HF-Konzentration werden durch die Gasleitungen 7a bzw. 7b bzw. 7c- nach Passieren derzwischengeschalteten Wärmetauscher 6a bzw. 6b bzw. 6c - an verschiedenen Einlassstellen des Sorptionsreaktors 1 in diesen eingespeist. Dabei trifft der HF-Gasstrom aus der Gasleitung 7a mit der geringsten HF-Konzentration auf Substrat, das erst ganz wenig mit HF beladen ist. Der HF-Gasstrom aus der Gasleitung 7c mit der höchsten HF-Konzentration trifft auf Substrat, das (nahezu) die maximale HF-Beladung aufweist. Der HF-Gasstrom aus der Gasleitung 7b wird an einer dazwischen liegenden Stelle des Sorptionsreaktors 1 auf Substrat einwirken gelassen, das bereits eine relativ hohe HF-Beladung aufweist.

Nach erfolgter Desorption im Reaktor 3a verlässt das Substrat diesen in nunmehr aufgeschlossener Form (Pfeil 12f). Es enthält nur noch Spuren von Rest-Fluorwasserstoff und wird der Aufarbeitung zugeführt, die in an sich bekannter Weise erfolgt.

Eine besondere Ausführungsform wird schematisch in Fig. 2 dargestellt. In die Gasleitung 7a wird ein Dreiwegeventil 10 zwischengeschaltet, das es erlaubt, einen (mehr oder weniger grossen) Teil des aus dem Desorptionsreaktor 3a austretenden HF-Gasstroms über eine Gasleitung 11 in einen speziellen Kreislauf wieder zurückzuführen und zwischen dem Ventil 9a und einer zwischengeschalteten Pumpe 4a in die Gasleitung 8a über eine Verzweigung einzuleiten. Das Dreiwegeventil 10 kann auch ein Steuerventil sein. Der in diesem speziellen Kreislauf zurückgeführte Teil des HF/Inertgas-Gemisches beträgt etwa 10 bis etwa 90, vorzugsweise etwa 50 bis etwa 90%, des Gesamtgemisches, das den Desorptionsreaktor 3a verlässt. Selbstverständlich kann man das Dreiwegeventil 10 durch ein T-Stück ersetzen und in die Gasleitung 11 ein (Steuer)ventil einbauen.

Diese besondere Anordnung, die analog auch eine teilweise Rückführung der die Desorptionsreaktoren 3c bzw. 3b verlassenden HF/Inertgas-Gemische ermöglicht, erlaubt es, die Gasgeschwindigkeiten der durchlaufenden HF/Inertgas-Gemische zu optimieren.

Fig. 3 zeigt eine weitere besondere Ausführungsform des erfindungsgemässen Verfahrens. In die Gasleitung 7a wird ein Dreiwegeventil 10a zwischengeschaltet, das es erlaubt, die Aufteilung des den Sorptionsreaktor 1 verlassenden Gasstroms in Teilgasströme erst nach Passieren des Desorptionsreaktors 3a vorzunehmen. Während ein Teilstrom nur den Reaktor 3a passiert und direkt dem Sorptionsreaktor 1 zugeführt wird, werden die beiden anderen Teilströme noch durch einen zweiten Desorptionsreaktor 3c bzw. 3b geleitet, bevor sie durch die Gasleitungen 7c bzw. 7b dem Reaktor 1 zugeführt werden.

Diese besondere Ausführungsform erlaubt in der letzten Desorptionsstufe das Einwirken einer möglichst grossen Gasmenge, das heisst der gesamten Trägergasmenge, auf das Substrat, wodurch die Desorption beschleunigt wird.

Es ist vorteilhaft, eventuell im den Sorptionsreaktor verlassenden Gasstrom noch enthaltenes H F zur Sorption auszunutzen, indem man diesen Gasstrom durch den Substrat-Vorratssilo leitet, bevor er über die Gasleitung 8a der Pumpe 4 zugeführt wird.

Das nach dem erfindungsgemässen Verfahren hergestellte, aufgeschlossene Material stellt ein Gemisch aus Lignin und oligomeren Sacchariden dar. Es kann in an sich bekannter Weise durch Extraktion mit Wasser, zweckmässig in der Wärme oder Siedehitze, und durch gleichzeitiges oder anschliessendes Neutralisieren mit Kalk aufgearbeitet werden. Eine Filtration liefert Lignin, das z.B. als Brennmaterial Verwendung finden kann, sowie eine geringe Menge Calciumfluorid, das von dem im Reaktionsgut enthaltenen Restfluorwasserstoff herrührt. Das Filtrat, eine klare, schwach gelbliche Zuckerlösung, kann entweder unmittelbar oder nach Einstellen einer zweckmässigen Konzentration der alkoholischen Gärung bzw. Fermentierung zugeführt werden. Die gelösten, oligomeren Zucker können auch durch kurze Nachbehandlung, z.B. mit stark verdünnter Mineralsäure bei Temperaturen oberhalb 100 °C, nahezu quantitativ in Glucose überführt werden.

### Beispiel 1

Beispiel 1 wurde in einer apparativen Anordnung durchgeführt, die schematisch in Fig. 1 dargestellt ist. Sie bestand aus einem Sorptionsreaktor 1, einem Verweilreaktor 2 und drei Desorptionsreaktoren 3a, 3b, 3c, die miteinander durch Rohrleitungen und Zellenradschleusen verbunden waren. Als Sorptionsreaktor diente ein senkrecht stehendes Rohr aus nichtrostendem Stahl von 5 cm lichter Weite und 80 cm Länge, das am oberen Ende eine gasdichte Zellenradschleuse mit Einfülltrichter trug und am unteren Ende ebenfalls mit einer gasdichten Zellenradschleuse versehen war. In der Längsachse des Rohres war eine langsam rotierende, mit schmalen Flügeln versehene Welle angebracht. An 3 Stellen, die über die unteren zwei Drittel der Rohrlänge verteilt waren, befanden sich Einleitungen für HF-haltige Gase. Die Gasaustrittsöffnung befand sich kurz unterhalb der oberen Zellenradschleuse. Der Verweilreaktor war ein zylindrisches Gefäss von ca. 2 I Inhalt aus halbtransparentem Polyethylen. Die Desorptionsreaktoren bestanden aus nichtrostendem Stahl und waren als heizbare Drehrohrreaktoren ausgebildet, die vom Substrat und von den strömenden Gasen gleichsinnig durchflossen werden konnten. Das nutzbare Volumen der Desorptionsreaktoren betrug jeweils etwa 3 I.

Im Sorptionsreaktor 1 wurde gekörnte Lignocellulose, die als Rückstand bei einer Vorhydrolyse von Fichtenholzspänen erhalten worden war und einen Wassergehalt von etwa 3 Gew.-% aufwies, kontinuierlich durch ihr Eigengewicht von oben nach unten gefördert. Durch die drei Gaseinleitungen wurden aus der Desorption stammende HF/ Stickstoff-Gemische verschiedener Konzentration eingeleitet, und zwar an der untersten Einleitungsstelle mit der höchsten, an der obersten mit der niedrigsten HF-Konzentration. Mit Hilfe von am unteren Zellenrad entnommenen Proben wurde die Fördergeschwindigkeit so einreguliert, dass das aus dem Reaktor austretende Reaktionsgemisch etwa 60 g HF auf 100 g eingesetzte Lignocellulose enthielt. Aus der unteren Zellenradschleuse gelangte das Substrat durch freien Fall in den Verweilreaktor 2 und verblieb dort durchschnittlich 30 min. Durch Anblasen des Gefässes mit warmer Luft wurde im Inneren eine Temperatur von 50 °C aufrechterhalten. Der den Sorptionsreaktor 1 oben verlassende, nahezu HF-freie Stickstoff wurde durch eine Gasleitung 8a über eine Gaspumpe 4 und die abzweigenden Gasleitungen 8b, 8c auf die drei Desorptionsreaktoren 3a, 3b, 3c verteilt. Mit Hilfe der Drosselventile 9a, 9b, 9c und der Gaserhitzer 5a, 5b, 5c wurde der in den jeweiligen Desorptionsreaktor eingeleitete Stickstoff so einreguliert, dass unter Mitwirkung der am Reaktor selbst vorhandenen Heizung die folgenden Gasgemische und Desorptionsgrade erhalten wurden.

Erster Desorptionsreaktor 3c: Eingetragen wurde aus dem Verweilreaktor 2 mittels gasdichter Zellenradschleuse im Gewichtsverhältnis 60: 100 mit HF beladene Lignocellulose; ausgetragen wurde ein Substrat mit einer Beladung von ca. 35: 100 (Gew.-Verhältnis HF zu Lignocellulose); die Desorptionstemperatur lag bei 60 bis 70 °C; das austretende Gasgemisch enthielt ca. 65 Gew.-% H F.

Zweiter Desorptionsreaktor 3b: Eingetragen wurde das mit HF beladene Produkt aus dem ersten Desorptionsreaktor 3c mittels gasdichter Zellenradschleuse; ausgetragen wurde ein Substrat mit einer Beladung von ca. 10:100; die Desorptionstemperatur lag bei 70-80 °C; das austretende Gasgemisch enthielt ca. 25 Gew.-% HF.

Dritter Desorptionsreaktor 3a: Eingetragen wurde das mit HF F beladene Produkt aus dem zweiten Desorptionsreaktor 3b mittels gasdichter Zellenradschleuse; ausgetragen wurde ein Substrat mit ca. 0,5 Gew.-% HF; die Desorptionstemperatur lag bei ca. 90 °C; das austretende Gasgemisch enthielt ca. 5 Gew.-% HF.

Die in den Desorptionsreaktoren erzeugten drei Gasgemische wurden durch die Rohrleitungen 7a, 7b, 7c und die Wärmetauscher 6a, 6b, 6c, wo sie auf 25 bis 30 °C abgekühlt wurden, in der oben bereits beschriebenen Weise in den Sorptionsreaktor 1 geleitet, so dass unter kontinuierlicher Förderung von Substrat durch die Apparatur Kreisläufe von Trägergas (Stickstoff) und H F zustande kamen.

Das aufgeschlossene, von HF weitgehend befreite Substrat wurde in üblicher Weise mit heissem Wasser extrahiert, die so erhaltene Lösung mit Calciumhydroxid neutralisiert, filtriert und eingedampft. Es wurde so Holzzucker von heller Farbe in einer Ausbeute von 90%, bezogen auf die ursprünglich vorhandene Cellulose, erhalten.

### Beispiel 2

In der in Beispiel 1 beschriebenen Apparatur und nach dem dort ausführlich beschriebenen Verfahren wurden rohe, bis auf eine Restfeuchte von etwa 5 Gew.-% getrocknete Fichtenholz-Hobelspäne aufgeschlossen. Bei der Desorption in den Reaktoren 3c bis 3a wurden Holzbegleitstoffe wie Essigsäure mit ausgetrieben und in den Wärmetauschern 6c bis 6a auskondensiert und abgetrennt. Nach üblicher Aufarbeitung, wie in Beispiel 1 beschrieben, wurde Holzzucker in einer Ausbeute von etwa 70 Gew.-%, bezogen auf die im eingesetzten Material enthaltenen Kohlenhydrate, erhalten.

## Patentansprüche

1. Kontinuierliches Verfahren zum Aufschluss von zellulosehaltigem Substrat mit gasförmigem Fluorwasserstoff durch Sorption des HF und anschliessende Desorption, das dadurch gekennzeichnet ist, dass die Sorption des HF durch das Substrat bei einer Temperatur oberhalb seines Siedepunktes in einer Sorptionsstufe erfolgt, und dass danach das Substrat durch Erwärmen in n Desorptionsstufen von dem sorbierten H F befreit wird, wobei n eine ganze Zahl ist und wobei die genannten Stufen in jeweils gasdicht voneinander getrennten Reaktoren ablaufen, und wobei das Substrat durch eine gasdichte Schleuse in den Sorptionsreaktor eingebracht wird, diesen durchläuft und dann nacheinander durch gasdichte Schleusen in den ersten, zweiten, ..., n-ten Desorptionsreaktor gelangt und aus dem letzten (n-ten) Desorptionsreaktor ausgetragen wird, und wobei die Desorption jeweils durch Einwirken eines von n erhitzten Gasströmen im Gegenstrom zum oder, vorzugsweise, Gleichstrom mit dem Substrat unter Anreicherung des jeweiligen Gasstroms mit dem bei der Desorption freiwerdenden HF erfolgt, und wobei die n HF-angereicherten Gasströme, die neben dem HF ein inertes Trägergas enthalten, im Gegenstrom zum Substrat im Sorptionsreaktor auf dieses derart einwirken, dass Gasströme niedriger HF-Konzentration auf unbeladenes oder noch wenig mit HF beladenes Substrat und Gasströme hoher HF-Konzentration auf stärker mit HF beladenes Substrat einwirken, und wobei der aus den einzelnen Gasströmen entstandene Gesamtgasstrom nach erfolgter Sorption den Sorptionsreaktor, weitgehend an H F verarmt, verlässt und entweder nach Aufteilung in Einzelgasströme im Kreislauf den Desorptionsstufen zugeführt wird oder zunächst die letzte Desorptionsstufe durchläuft und danach aufgeteilt und den anderen Desorptionsstufen und dem Sorptionsreaktor zugeführt wird.

2. Verfahren nach Anspruch 1, dadurch gekennzeichnet, dass n eine ganze Zahl von 2 bis 6, insbesondere von 2 bis 4, ist.

3. Verfahren nach einem der Ansprüche 1 oder 2, dadurch gekennzeichnet, dass als Substrat ein Vorhydrolysat von Holz oder Abfällen von Einjahrespflanzen oder Altpapier eingesetzt werden.

4. Verfahren nach den Ansprüchen 1 bis 3, dadurch gekennzeichnet, dass als inertes Trägergas Luft oder Stickstoff verwendet werden.

5. Verfahren nach den Ansprüchen 1 bis 4, dadurch gekennzeichnet, dass ein HF-Gasstrom oder mehrere HF-Gasströme nach Verlassen des (der) Desorptionsreaktors (Desorptionsreaktoren) aufgeteilt wird (werden) und ein Teil zum Eingang des (der) Desorptionsreaktors (Desorptionsreaktoren) direkt zurückgeführt wird.

## Claims

1. A continuous process for digesting cellulose-containing substrate with gaseous hydrogen fluoride by sorption of the HF and subsequent desorption, which comprises carrying out the sorption of the HF by the substrate at a temperature above its boiling point in a sorption step, and then the sorbed H F is removed from the substrate by heating in n desorption steps, wherein n is a whole number and wherein the steps mentioned are carried out in reactors which are each separated from one another in a gas-tight manner, and wherein the substrate is introduced through a gas-tight valve into the sorption reactor, passes through this and then consecutively reaches, through gas-tight valves, the first, second, ..., nth desorption reactor and is removed from the last (nth) desorption reactor, and wherein the desorption is carried out in each case by action of one of n heated gas streams, counter-currently or, preferably, cocurrently with the substrate, with enrichment of the particular gas stream with the H being liberated during desorption, and wherein the n enriched HF gas streams, which contain an inert carrier gas in addition to H F, act on the substrate in the sorption reactor, counter-currently thereto, in such a manner that gas streams of low HF concentration act on substrate which has zero or only a low concentration of H F and gas streams of high HF concentration act on substrate which has a higher HF concentration, and wherein the total gas stream being produced from the individual gas streams leaves, after completion of sorption, the sorption reactor, being largely freed of HF, and is either conveyed, after division into individual gas streams, in the circulation to the desorption steps, or initially passes through the last desorption step and thereafter is divided up and conveyed to the other desorption steps and the sorption reactor.

2. The process as claimed in Claim 1, wherein n is a whole number from 1 to 6, in particular from 2 to 4.

3. The process as claimed in one of Claims 1 or 2, wherein a preliminary hydrolyzate of wood, waste from annual plants or waste paper is employed as the substrate.

4. The process as claimed in any of Claims 1 to 3, wherein air or nitrogen is used as the inert carrier gas.

5. The process as claimed in any of Claims 1 to 4, wherein an HF gas stream or several HF gas streams is (are) divided up after leaving the desorption reactor(s) and one part is directly returned to the inlet of the desorption reactor(s).

## Revendications

1. Procédé continu de digestion d'un substrat contenant de la cellulose par du fluorure d'hydrogène gazeux, par sorption puis désorption du HF, procédé caractérisé en ce que la sorption du H F.par le substrat s'effectue, dans une étape de sorption, à une température supérieure au point d'ébullition du HF et qu'ensuite le substrat est débarrassé de HF sorbé, par chauffage dans n étapes de désorption, n étant un nombre entier et les étapes citées se déroulant à chaque fois dans des réacteurs séparés les uns des autres de manière étanche aux gaz, le substrat étant introduit par un sas étanche aux gaz dans le réacteur de sorption puis parcourant celui-ci et parvenant ensuite successivement, par des sas étanches aux gaz, au premier, au deuxième, ... et au nième réacteur de désorption et étant retiré du dernier (nième) réacteur de désorption, et la désorption étant effectuée à chaque fois par l'action de l'un des n courants de gaz chauffés circulant à contre-courant, ou de préférence dans le même sens que le substrat, avec enrichissement de chaque courant de gaz en H libéré par la désorption, et en ce que les courants de gaz enrichis en HF et qui, en plus du H F, contiennent un véhicule gazeux inerte, agissent à contre-courant du substrat, dans un réacteur de sorption, sur ce substrat de manière que des courants de gaz à faible concentration en HF agissent sur le substrat non chargé ou encore peu chargé en HF et que des courants gazeux à plus forte concentration en HF agissent sur le substrat plus fortement chargé en H F, et en ce que le courant gazeux total résultant des courants gazeux individuels quitte le réacteur de sorption, une fois la sorption achevée, largement appauvri en H F et, après subdivision en des courants gazeux individuels, est introduit dans le circuit des étapes de désorption, ou bien parcourt tout d'abord la dernière étape de désorption puis est subdivisé et acheminé aux autres étapes de désorption et au réacteur de sorption.

2. Procédé selon la revendication 1, caractérisé en ce que n est un nombre entier valant 2 à 6, notamment 2 à 4.

3. Procédé selon l'une des revendications 1 ou 2, caractérisé en ce qu'on utilise comme substrat un produit d'hydrolyse préliminaire du bois, des déchets de plantes annuelles ou du vieux papier.

4. Procédé selon l'une des revendications 1 à 3, caractérisé en ce qu'on utilise comme véhicule gazeux inerte de l'air ou de l'azote.

5. Procédé selon l'une des revendications 1 à 4, caractérisé en ce qu'un ou plusieurs courants de gaz comportant H F sont, après avoir quitté le ou les réacteurs de désorption, subdivisés et en ce qu'une partie est recyclée directement vers l'entrée du ou des réacteurs de désorption.
